# EUROPÄISCHE PATENTSCHRIFT

(11) **EP 0 289 649 B1**
(45) Veröffentlichungstag und Bekanntmachung des Hinweises auf die Patenterteilung: **24.04.1991**
(21) Anmeldenummer: 87112600.9
(22) Anmeldetag: 29.08.1987
(51) Int. Cl.: B65D 77/06

(54) **Auslaufverschluss für Flüssigkeitsbehälter**
Closure device for the outlet of a fluid-container
Dispositif de fermeture pour l'écoulement d'un réservoir à liquides

(30) Priorität: 09.04.1987 FR 8705177
(43) Veröffentlichungstag der Anmeldung: 09.11.1988
(73) Patentinhaber: SOTRALENTZ S.A., F-67320 Drulingen (FR)
(72) Erfinder: Pfeiffer, Pierre, F-67 320 Drulingen (FR); Cheval, Benôit, F-67 700 Saverne (FR); Sigwalt, Paul, F-67 320 Drulingen (FR)
(74) Vertreter: Andrejewski, Walter

(56) Entgegenhaltungen:
- DE-B- 1 253 633
- GB-A- 2 180 217

## Beschreibung

Die Erfindung bezieht sich gattungsgemäß auf einen Auslaufverschluß für Flüssigkeitsbehälter mit Auslaufschlauch, wobei der Auslaufschlauch auswechselbar angeordnet ist.

Bei dem (aus der Praxis) bekannten gattungsgemäßen Auslaufverschluß ist der Schlauch ein üblicher, zumeist mit Gewebearmierung versehener, kaum faltbarer Gummischlauch. Er wird mittels Überwurfmutter an dem Auslaufstutzen befestigt und ist zumeist seinerseits am freien Ende mit einem Hahn versehen, der geöffnet und geschlossen werden kann. Ein solcher Auslaufverschluß ist für einen Flüssigkeitsbehälter, der gleichzeitig Transport- und Lagerbehälter ist sowie als Abgabebehälter für die eingefüllte Flüssigkeit bestimmt ist, wenig geeignet. Behälter dieser Zweckbestimmung sind vielmehr mit einem Hahn aus Metall versehen, der auf den Auslaufstutzen aufgesetzt ist. Das ist, insbes. wenn die Flüssigkeitsbehälter Einwegbehälter aus Kunststoff sind, aufwendig. Das bereitet darüber hinaus Schwierigkeiten, wenn der Auslaufstutzen einen großen Auslaufguerschnitt aufweist, wie es erforderlich ist, wenn die in dem Flüssigkeitsbehälter eingefüllte Flüssigkeit eine verhältnismäßig hohe Viskosität aufweist, die Auslaufzeit jedoch klein sein soll. Hähne entsprechend großen Durchmessers sind kaum üblich. Fertigt man sie aus Metall, so entstehen schwere, raumaufwendige Bauteile, die wenig geeignet sind, mit einem Flüssigkeitsbehälter aus Kunststoff verbunden zu werden. Gerade solche werden jedoch in zunehmendem Maße für den Transport und für die Lagerung von Flüssigkeiten, insbes. von hochviskosen Flüssigkeiten eingesetzt.

Ferner ist ein transportabler Behälter bekannt (DE-B-l253633), der eine Stützumhüllung und einen darin angeordneten Kunststoffbeutel besitzt, der an einer den Deckel der Stützumhüllung durchdringenden Ausgußöffnung befestigt ist. An die Ausgußöffnung schließt einstückig ein in den Kunststoffbehälter hineinfaltbarer Gießhals an.

Der Erfindung liegt die Aufgabe zugrunde, einen Auslaufverschluß zu schaffen, der für Transport- und Lagerbehälter, die gleichzeitig als Abgabebehälter einsetzbar sind, geeignet ist und der ohne Schwierigkeiten mit großem und sehr großem Auslaufquerschnitt gefertigt werden kann.

Zur Lösung dieser Aufgabe lehrt die Erfindung, daß der Auslaufschlauch als faltbarer Schlauch aus Gummi oder Kunststoff ausgeführt ist und einen Anschlußrand aufweist, der im Innern des Auslaufstutzens mit Hilfe eines Befestigungsringes befestigt ist, daß der Auslaufstutzen außenseitig in an sich bekannter Weise durch einen Deckel abschließbar ist, und daß der in dem Auslaufstutzen innenseitig vor dem Deckel zusammengefaltet angeordnete Auslaufschlauch als Schlauchklemmverschluß dient. - Die Erfindung nutzt die Tatsache, daß bei dem gattungsgemäßen Auslaufverschluß der Auslaufschauch unter Verzicht auf einen Hahn eine zusätzliche Funktion erfüllen kann, nämlich während des Transportes und der Lagerung eines gefüllten Flüssigkeitsbehälters als Schlauchklemmverschluß dienen kann. Soll der Auslauf bewirkt werden, so ist es lediglich erforderlich, den Deckel des erfindungsgemäßen Auslaufverschlusses zu entfernen. Der zusammengefaltete Auslaufschlauch stülpt sich unter dem Einfluß des hydrostatischen Druckes der eingefüllten Flüssigkeit vor, das freie Ende kann aufgenommen und dem Aufnahmebehälter o. dgl. für die auslaufende Flüssigkeit zugeführt werden. Eine gegebenenfalls vorhandene, zusätzliche Klemmvorrichtung kann bei aufgenommenem Auslaufschlauch leicht abgenommen oder zum Abspringen gebracht werden. Nach bevorzugter Ausführungsform der Erfindung besitzt der Auslaufschlauch eine größere Länge als die maximale Höhe des Flüssigkeitsspiegels in dem Flüssigkeitsbehälter. Dann kann die Mündung des Auslaufschlauches bis über die Höhe des Flüssigkeitsspiegels im Flüssigkeitsbehälter angehoben und der Auslauf hydrostatisch unterbrochen werden. Es versteht sich, daß durch Zusammendrücken der Mündung des Auslaufschlauches in jeder Auslaufstellung auch eine Dosierung möglich ist.

Im einzelnen bestehen im Rahmen der Erfindung mehrere Möglichkeiten der weiteren Ausbildung und Gestaltung. Eine bevorzugte Ausführungsform der Erfindung, die sich durch fertigungstechnische und montagetechnische Einfachheit bei hoher Funktionssicher auszeichnet, ist dadurch gekennzeichnet, daß der Auslaufschlauch mit einem Anschlußrand in den Spaltraum zwischen der Innenwand des Auslaufstutzens und einem Befestigungsring eingeführt ist sowie einen auf die Stirnringfläche des Auslaufstutzens aufgelegten Dichtungsring überfaßt, der seinerseits von einem Befestigungsaußenbund am Befestigungsring überfaßt ist, und daß auf den Auslaufstutzen außen ein Überwurfring aufgeschraubt ist, der mit einem Innenbund den Befestigungsring festhält. Der Deckel kann in den Befestigungsring eingeschraubt sein. Im allgemeinen wird man den Befestigungsring, den Überwurfring und den Deckel aus Kunststoff formen. Besteht der Flüssigkeitsbehälter seinerseits aus Kunststoff, so ist der Auslaufstutzen im allgemeinen angeformt.

Im folgenden wird die Erfindung anhand einer lediglich ein Ausführungsbeispiel darstellenden Zeichnung ausführlicher erläutert. Es zeigen in schematischer Darstellung
- Fig. 1: die Seitenansicht eines Flüssigkeitsbehälters mit erfindungsgemäßen Auslaufverschluß,
- Fig. 2: in gegenüber der Fig. wesentlich vergrößertem Maßstab einen Vertikalschnitt durch den Auslaufverschluß des Gegenstandes der Fig. 1,
- Fig. 3: den nochmals vergrößerten Ausschnitt aus dem Gegenstand der Fig. 2,
- Fig. 4: den Gegenstand nach Fig. 2 auseinandergezogen,
- Fig. 5: den Auslaufverschluß der Fig. 2 in Auslaufstellung,
- Fig. 6: den Flüssigkeitsbehälter der Fig. 1 bei auslaufender Flüssigkeit und
- Fig. 7: den Gegenstand nach Fig. 6 in anderer Funktionsstellung.

In den Fig. 1 sowie 6 und 7 erkennt man zunächst einen Flüssigkeitsbehälter 1, der aus Kunststoff geblasen und in einen besonderen Bewehrungskorb 2 eingesetzt ist. Der Bewehrungskorb 2 ist mit einer Palette 3 versehen, so daß der Flüssigkeitsbehälter 1 als Transport- und Lagerbehälter eingesetzt werden kann (vgl. EP-A-0239709).

Der Flüssigkeitsbehälter 1 ist mit einem Auslaufverschluß 4 versehen. Zum grundsätzlichen Aufbau des Auslaufverschlusses 4 gehören zunächst ein Auslaufstutzen 5 und ein mit dem Auslaufstutzen 5 verbundener Auslaufschlauch 6. Der Auslaufschlauch 6 ist auswechselbar.

Insbes. aus den Fig. 2 bis 5 entnimmt man, daß der Auslaufschlauch 6 als faltbarer Schlauch aus Gummi oder Kunststoff ausgeführt und im Innern des Auslaufstutzens 5 befestigt ist. Der Auslaufstutzen 5 ist außenseitig durch einen Deckel 7 abschließbar. Der in dem Auslaufstutzen 5 innenseitig vor dem Deckel 7 zusammengefaltet angeordnete Auslaufschlauch 6 (vgl. insbes. die Fig. 2 bis 4) ist durch eine Klemmvorrichtung 8 verschließbar. Der Auslaufschlauch 6 besitzt eine größere Länge als die maximale Höhe des Flüssigkeitsspiegels in dem Flüssigkeitsbehälter 1, wozu auf Fig. 7 verwiesen wird.

Im Ausführungsbeispiel und nach bevorzugter Ausführungsform der Erfindung ist der Auslaufschlauch 6 mit einem Anschlußrand 9 in dem Spaltraum zwischen der Innenwand des Auslaufstutzens 5 und einem Befestigungsring 10 eingeführt. Er überfaßt einen auf die Stirnfläche des Auslaufstutzens 5 aufgelegten Dichtungsring 11. Der Dichtungsring 11 ist seinerseits, zusammen mit dem darüber geführten Anschlußrand 9, von einem Befestigungsaußenbund 12 am Befestigungsring 10 überfaßt. Auf den Auslaufstutzen 5 ist außen ein Überwurfring 13 aufgeschraubt, der mit einem Innenbund 14 den Befestigungsring 10 festhält. Der Deckel 7 ist in den Befestigungsring 10 eingeschraubt. - Der Befestigungsring 10, der Überwurfring 13 und der Deckel 7 sind zweckmäßigerweise aus Kunststoff geformt. Im Ausführungsbeispiel ist auch der Flüssigkeitsbehälter 1 ein Kunststoffbehälter, der Auslaufstutzen 5 ist angeformt.

Entfernt man den Deckel 7, so stülpt sich der Auslaufschlauch 6 unter dem hydrostatischen Druck der Flüssigkeit zunächst vor. Außerdem kann die Mündung des Auslaufschlauches 6 aufgenommen und einem Aufnahmebehälter 15 zugeführt werden. Das zeigt die Fig. 6. Die schon erwähnte Fig. 7 zeigt, daß die Mündung des Auslaufschlauches 6 so hochgehoben werden kann, daß der Auslaufvorgang hydrostatisch unterbrochen wird.

## Patentansprüche

1. Auslaufverschluß für Flüssigkeitsbehälter, - mit
Auslaufstutzen (5) und mit dem Auslaufstutzen (5) verbundenem Auslaufschlauch (6),
wobei der Auslaufschlauch (6) auswechselbar angeordnet ist, **dadurch gekennzeichnet,** daß der Auslaufschlauch (6) als faltbarer Schlauch aus Gummi oder Kunststoff ausgeführt ist und einen Anschlußrand (9) aufweist, der im Innern des Auslaufstutzens (5) mit Hilfe eines Befestigungsringes (10) befestigt ist, daß der Auslaufstutzen (5) außenseitig in an sich bekannter Weise durch einen Deckel (7) abschließbar ist und daß der in dem Auslaufstutzen (5) innenseitig vor dem Deckel (7) zusammengefaltet angeordnete Auslaufschlauch (6) als Schlauchklemmverschluß (8) dient.

2. Auslaufverschluß nach Anspruch 1, dadurch gekennzeichnet, daß der Auslaufschlauch eine größere Länge als die maximale Höhe des Flüssigkeitsspiegels in dem Flüssigkeitsbehälter besitzt.

3. Auslaufverschluß nach einem der Ansprüche 1 oder 2, dadurch gekennzeichnet, daß der Auslaufschlauch (6) mit einem Anschlußrand (9) in den Spaltraum zwischen der Innenwand des Auslaufstutzens (5) und einem Befestigungsring (10) eingeführt ist sowie einen auf die Stirnfläche des Auslaufstutzens (5) aufgelegten Dichtungsring (11) überfaßt, der seinerseits von einem Befestigungsaußenbund (12) am Befestigungsring (10) überfaßt ist, und daß auf den Auslaufstutzen (5) außen ein Überwurfring (13) aufgeschraubt ist, der mit einem Innenbund (14) den Befestigungsring (l0) festhält.

4. Auslaufverschluß nach einem der Ansprüche 1 bis 3, dadurch gekennzeichnet, daß der Deckel (7) in den Befestigungsring (10) eingeschraubt ist.

5. Auslaufverschluß nach einem der Ansprüche 1 bis 4, dadurch gekennzeichnet, daß der Befestigungsring (10), der Überwurfring (13) und der Deckel (7) aus Kunststoff geformt sind.

## Claims

1. An outlet closure for a fluid-container, - with
an outlet connection (5) and an outlet tube (6) connected to the outlet connection (5),
in which the outlet tube (6) is arranged to be replaceable, *characterized in that* the outlet tube (6) is produced as a foldable tube of rubber or plastics and possesses a connecting rim (9) that is fastened in the interior of the outlet connection (5) by means of a securing ring (10), that the outlet connection (5) can be externally sealed-off in known manner by a cap (7) and that the folded-together arrangement of the outlet tube (6) in the interior of the outlet connection (5) below the cap (7) serves as a clamping closure (8) for the tube.

2. An output closure according to Claim 1, *characterized in that* the outlet tube has a greater length than the maximum height of the fluid surface in the fluid-container.

3. An outlet closure according to one of Claims 1 or 2, *characterized in that* the outlet tube (6) with a connecting rim (9) is introduced into the gap between the inner face of the outlet connection (5) and a securing ring (10) and grips over a sealing ring (11) laid on the front surface of the outlet connection (5), the sealing ring itself being gripped by an outer securing collar (12) of the securing ring (10), and that the a screw collar ring (13), that locks the securing ring (10) by means of an inner collar (14), is screwed externally onto the outlet connection (5).

4. An outlet closure according to one of Claims 1 to 3, *characterized in that* the cap (7) is screwed into the securing ring (10).

5. An outlet closure according to one of Claims 1 to 4, *characterized in that* the securing ring (10), the screw collar ring (13) and the cap (7) are formed from plastics.

## Revendications

1. Dispositif de fermeture pour un récipient à liquide, - comportant
un embout de versement (5) et un tuyau de versement (6) raccordé à l'embout de versement (5),
le tuyau de versement (6) étant monté de manière à être intercangeable, caractérisé en ce que le tuyau de versement (6) est réalisé sous la forme d'un tuyau pliable en caoutchouc ou en matière plastique et comporte un bord de raccordement (9), qui est fixé à l'intérieur de l'embout de versement (5) à l'aide d'une baque de fixation (10), que l'embout de versement (5) peut être fermé extérieurement, c façon connue en soi, au moyen d'un couvercle (7) et que le tuyau de versement (6) disposé à l'état replié dans l'embout de versement (5), sur le côté intérieur en avant du couvercle (7), est utilisé comme dispositif de fermeture en forme de pince à tuyau (8).

2. Dispositif de fermeture selon la revendication 1, caractérisé en ce que le tuyau de versement possède une longueur supérieure à la hauteur maximale du niveau du liquide dans le récipient à liquide.

3. Dispositif de fermeture selon l'une des revendications 1 ou 2, caractérisé en ce que le tuyau de versement (6) est inséré, au moyen d'un bord de raccordement (9), dans un espace en forme de fente présent entre la paroi intérieure de l'embout de versement (5) et une bague de fixation (10), et s'engage par-dessus une bague d'étanchéité (11) disposée sur la face frontale de l'embout de versement (5) qui, pour sa part, est enserré par un collet extérieur de fixation (12) prévu sur la bague de fixation (l0), et qu'une bague formant chapeau (13), qui maintient fermement la bague de fixation (10) au moyen d'un collet intérieur (14), est vissée extérieurement sur l'embout de versement (5).

4. Dispositif de fermeture selon l'une des revendications 1 à 3, caractérisé en ce que le couvercle (7) est vissé dans la bague de fixation (10).

5. Dispositif de fermeture selon l'une des revendications 1 à 4, caractérisé en ce que la bague de fixation (10), la bague formant chapeau (13) et le couvercle (7) sont réalisés en matière plastique.
